# FASCICULE DE BREVET EUROPEEN

(11) **EP 3 976 929 B1**
(45) Date de publication et mention de la délivrance du brevet: **29.01.2025**
(21) Numéro de dépôt: 20732122.5
(22) Date de dépôt: 27.05.2020
(51) Int. Cl.: F01D 5/16, F01D 5/22, F01D 5/26, F04D 29/66

(54) **ENSEMBLE POUR TURBOMACHINE**
ANORDNUNG FÜR EINE TURBOMASCHINE
ASSEMBLY FOR TURBOMACHINE

(30) Priorité: 29.05.2019 FR 1905755; 29.05.2019 FR 1905733
(43) Date de publication de la demande: 06.04.2022
(73) Titulaire: Safran Aircraft Engines, 75015 Paris (FR)
(72) Inventeur: JOLY, Philippe Gérard Edmond, 77550 MOISSY-CRAMAYEL (FR); LAGARDE, Romain Nicolas, 77550 MOISSY-CRAMAYEL (FR); PERROLLAZ, Jean-Marc Claude, 77550 MOISSY-CRAMAYEL (FR); JABLONSKI, Laurent, 77550 MOISSY-CRAMAYEL (FR); COMIN, François Jean, 77550 MOISSY-CRAMAYEL (FR); DE JAEGHERE, Edouard Antoine Dominique Marie, 77550 MOISSY-CRAMAYEL (FR); DOUGUET, Charles Jean-Pierre, 77550 MOISSY-CRAMAYEL (FR)
(74) Mandataire: Regimbeau
(86) Numéro de dépôt international: PCT/EP2020/064645
(87) Numéro de publication internationale: WO 2020/239803

(56) Documents cités:
- CN-U- 204 941 612
- FR-A1- 2 923 557
- FR-A1- 2 970 033
- FR-A1- 3 047 512
- US-A- 5 820 346

## Description

### DOMAINE DE L'INVENTION

La présente invention concerne un ensemble pour turbomachine.

L'invention vise plus spécifiquement un ensemble pour turbomachine comprenant un amortisseur.

### ETAT DE LA TECHNIQUE

Une turbomachine connue de l'état de la technique comprend un carter et une soufflante susceptible d'être mise en rotation par rapport au carter, autour d'un axe longitudinal, grâce à un arbre de soufflante.

La soufflante comprend un disque centré sur l'axe longitudinal, et une pluralité d'aubes réparties circonférentiellement au niveau de la partie externe du disque.

Le domaine de fonctionnement de la soufflante est limité. Plus précisément, l'évolution d'un taux de compression de la soufflante en fonction d'un débit d'air qu'elle aspire lors de sa mise en rotation, est restreinte à un domaine prédéterminé.

Au-delà de ce domaine, la soufflante est en effet soumise à des phénomènes aéroélastiques qui la déstabilisent. Plus précisément, l'air circulant à travers la soufflante en fonctionnement apporte de l'énergie aux aubes, et les aubes répondent sur leurs modes propres à des niveaux pouvant dépasser la limite d'endurance du matériau qui les constitue. Ce couplage fluide-structure génère donc des instabilités vibratoires qui accélèrent l'usure de la soufflante, et diminuent sa durée de vie.

Une soufflante qui comprend un nombre d'aubes réduit, et qui est soumise à des charges aérodynamiques élevées, est très sensible à ce genre de phénomènes.

C'est la raison pour laquelle il est nécessaire de garantir une marge suffisante entre le domaine de fonctionnement stable et les zones d'instabilité, de sorte à ménager les limites d'endurance de la soufflante.

Pour ce faire, il est connu de doter la soufflante d'amortisseurs. Des exemples d'amortisseurs ont été décrits dans les documents FR 2 949 142, EP 1 985 810 et FR 2 923 557, au nom de la Demanderesse. Ces amortisseurs sont tous configurés pour être logés entre la plateforme et le pied de chaque aube, au sein du logement délimité par les échasses respectives de deux aubes successives. Par ailleurs, de tels amortisseurs fonctionnent lors d'un déplacement relatif entre deux plateformes d'aubes successives, par dissipation de l'énergie de vibration, par exemple par frottement. Par conséquent, ces amortisseurs s'attachent uniquement à amortir un premier mode vibratoire des aubes qui caractérise une réponse synchrone des aubes aux sollicitations aérodynamiques. Dans ce premier mode vibratoire, le déphasage inter-aube est non nul. D'autres amortisseurs ont été décrits dans les documents US 5,820,346, CN 204941612 et FR 2 923 557. US 5,820,346 présente un dispositif de retenue fixé à un disque de rotor avec des brides de support et des parois latérales définissant un canal pour recevoir un "chicklet" qui a une partie triangulaire supérieure.

Toutefois, de tels amortisseurs sont totalement inefficaces pour amortir un deuxième mode vibratoire dans lequel chaque aube bat par rapport au disque avec un déphasage inter-aube nul. En effet, dans ce deuxième mode vibratoire, il n'existe pas de déplacement relatif entre deux plateformes d'aubes successives. Cette réponse particulière des aubes aux sollicitations aérodynamiques, quoique asynchrone, implique tout de même un moment non nul sur l'arbre de soufflante. En outre, ce deuxième mode vibratoire est couplé entre les aubes, le disque, et l'arbre de soufflante. L'amplitude de ce deuxième mode vibratoire est d'autant importante que les aubes sont grandes.

Il existe donc un besoin de palier au moins un des inconvénients de l'état de la technique précédemment décrits.

### EXPOSE DE L'INVENTION

Un but de l'invention est d'amortir un mode de vibration d'un rotor dans lequel le déphasage entre les aubes dudit rotor est nul.

Un autre but de l'invention est d'influencer l'amortissement de modes de vibration d'un rotor dans lequel le déphasage entre les aubes dudit rotor est non nul.

Un autre but de l'invention est de proposer une solution d'amortissement simple et facile à mettre en œuvre.

Il est à cet effet proposé, selon un premier aspect de l'invention, un ensemble pour turbomachine comme indiqué dans la revendication 1.

C'est en amortissant un déplacement du premier rotor par rapport au deuxième rotor, dans un plan orthogonal à l'axe longitudinal, qu'il est possible d'influencer le deuxième mode vibratoire. De fait, contrairement au premier mode vibratoire, le deuxième mode vibratoire se caractérise par un déphasage inter-aube nul. Par conséquent, disposer un amortisseur entre deux aubes successives d'un rotor, comme cela a déjà été proposé dans l'art antérieur, ne produit aucun effet sur le deuxième mode vibratoire. L'amortisseur de l'ensemble précédemment décrit présente, quant à lui, l'avantage d'influencer le deuxième mode vibratoire car il joue sur un effet du deuxième mode vibratoire : le déplacement du premier rotor par rapport au deuxième rotor, dans le plan orthogonal à l'axe longitudinal. En s'opposant à cet effet, l'amortisseur en perturbe la cause, c'est-à-dire amortit le deuxième mode vibratoire. Il convient néanmoins de noter que le premier mode vibratoire participe également au déplacement du premier rotor par rapport au deuxième rotor, dans le plan orthogonal à l'axe longitudinal. Par conséquent, en s'opposant à cet effet, l'amortisseur participe également à en perturber une autre cause, c'est-à-dire amortir le premier mode vibratoire. En outre, la deuxième partie d'appui permet d'améliorer la stabilité de l'amortisseur.

Avantageusement, mais facultativement, l'ensemble selon l'invention peut en outre comprendre l'une des caractéristiques suivantes, prise seule ou en combinaison avec une ou plusieurs des autres des caractéristiques suivantes :
- la première partie d'appui est montée fixe sur le premier rotor,
- l'amortisseur comprend une partie de liaison :
   ∘ reliant la première partie d'appui à la troisième partie d'appui, et
   ∘ étant amincie par rapport à la première partie d'appui et à la troisième partie d'appui,
- il comprend en outre une plaquette sacrificielle :
   ∘ montée fixe sur la troisième partie d'appui, et
   ∘ venant en appui sur le deuxième rotor,
- il comprend en outre :
   ∘ une première plaquette sacrificielle montée fixe sur la première partie d'appui et présentant la surface radialement externe de la première partie d'appui, et
   ∘ une deuxième plaquette sacrificielle montée fixe sur la troisième partie d'appui et présentant surface radialement externe de la troisième partie d'appui,
- une fente est ménagée dans la première partie d'appui, l'ensemble comprenant en outre un insert métallique inséré dans la fente, la deuxième plaquette sacrificielle étant montée fixe sur l'insert métallique,
- l'amortisseur comprend :
   ∘ une deuxième partie d'appui :
      * venant en appui sur le premier rotor en une deuxième zone d'appui, différente de la première zone d'appui, la deuxième zone d'appui s'étendant sur un deuxième secteur angulaire autour de l'axe longitudinal, le deuxième secteur angulaire étant inférieur au premier secteur angulaire, et
      * étant configuré pour appliquer un troisième effort centrifuge sur le premier rotor, et
   ∘ une autre deuxième partie d'appui :
      * venant en appui sur le premier rotor en une troisième zone d'appui, différente de la première zone d'appui et de la deuxième zone d'appui, la troisième zone d'appui s'étendant sur un troisième secteur angulaire autour de l'axe longitudinal, le troisième secteur angulaire étant inférieur au premier secteur angulaire, et
      * étant configuré pour appliquer un quatrième effort centrifuge sur le premier rotor,
- chacune des deuxièmes parties d'appui présente une surface radialement externe, venant en contact avec une surface radialement interne du premier rotor,
- l'une au moins parmi les deuxièmes parties d'appui est montée fixe sur le premier rotor,
- l'une au moins parmi les deuxièmes parties d'appui comprend une portion amincie par rapport au reste de ladite deuxième partie d'appui,
- l'une au moins parmi les deuxièmes parties d'appui comprend une rainure configurée pour favoriser une déformation radiale de ladite deuxième partie d'appui,
- les deuxièmes parties d'appui forment des tronçons latéraux s'étendant de part et d'autre, dans une direction circonférentielle, de la première partie d'appui,
- il comprend en outre une masselotte montée fixe sur l'amortisseur,
- la masselotte est montée fixe sur la première partie d'appui,
- il comprend en outre une masselotte montée fixe sur la troisième partie d'appui,
- il comprend en outre :
   ∘ une première masselotte montée fixe sur la première partie d'appui, et
   ∘ une deuxième masselotte montée fixe sur la troisième partie d'appui,
- chacune des aubes parmi la pluralité d'aubes comprend :
   ∘ un pied d'aube reliant l'aube au disque,
   ∘ un aubage profilé,
   ∘ une échasse reliant l'aubage au pied d'aube, et
   ∘ une plateforme reliant l'aubage à l'échasse et s'étendant transversalement à l'échasse, la première partie d'appui venant en appui sur la plateforme d'une aube parmi la pluralité d'aubes,
- l'une au moins parmi la deuxième zone d'appui et la troisième zone d'appui s'étend selon toute une longueur axiale de la plateforme, et
- le deuxième rotor comprend une virole, la virole comprenant une extension circonférentielle, la troisième partie d'appui venant en appui sur l'extension circonférentielle.

Selon un deuxième aspect de l'invention, il est proposé une turbomachine comprenant un ensemble tel que précédemment décrit, et dans laquelle le premier rotor est une soufflante, et le deuxième rotor est un compresseur basse pression.

### DESCRIPTION DES FIGURES

D'autres caractéristiques, buts et avantages de l'invention ressortiront de la description qui suit, qui est purement illustrative et non limitative, et qui doit être lue en regard des dessins annexés sur lesquels :
La figure 1 illustre de façon schématique une turbomachine,
La figure 2 comprend une vue en coupe d'une partie d'une turbomachine, et une courbe indiquant un déplacement tangentiel de différents éléments de cette partie de turbomachine en fonction de la position desdits éléments le long d'un axe longitudinal de la turbomachine,
La figure 3 est une vue en coupe d'une partie d'un exemple de réalisation d'un ensemble selon l'invention,
La figure 4 est une vue en perspective d'une partie d'un exemple de réalisation d'un ensemble selon l'invention,
La figure 5 est une vue en perspective d'une partie d'un exemple de réalisation d'un ensemble selon l'invention,
La figure 6 est une vue en perspective d'un amortisseur d'un exemple de réalisation d'un ensemble selon l'invention,
La figure 7 est une vue en perspective d'un amortisseur d'un exemple de réalisation d'un ensemble selon l'invention,
La figure 8 est une vue en perspective d'un amortisseur d'un exemple de réalisation d'un ensemble selon l'invention,
La figure 9 est une vue en perspective d'une partie d'un exemple de réalisation d'un ensemble selon l'invention,
La figure 10 est une vue en perspective d'une partie d'un exemple de réalisation d'un ensemble selon l'invention,
La figure 11 est une vue en perspective d'un amortisseur d'un exemple de réalisation d'un ensemble selon l'invention,
La figure 12 est une vue en perspective d'une partie d'un exemple de réalisation d'un ensemble selon l'invention,
La figure 13 est une vue en perspective d'une partie d'un exemple de réalisation d'un ensemble selon l'invention,
La figure 14 est une vue en perspective d'une partie d'un exemple de réalisation d'un ensemble selon l'invention,
La figure 15 est une vue en perspective d'une coupe d'une partie d'un exemple de réalisation d'un ensemble selon l'invention,
La figure 16 est une vue en perspective en perspective d'une partie d'un exemple de réalisation d'un ensemble selon l'invention, et
La figure 17 est une vue en perspective d'une partie d'un exemple de réalisation d'un ensemble selon l'invention.

Sur l'ensemble des figures, les éléments similaires portent des références identiques.

### DESCRIPTION DETAILLEE DE L'INVENTION

### Turbomachine 1

En référence à la figure 1, une turbomachine 1 comprend un carter 10, une soufflante 12, un compresseur basse pression 140, un compresseur haute pression 142, une chambre de combustion 16, une turbine haute pression 180 et une turbine basse pression 182.

Chacun de la soufflante 12, du compresseur basse pression 140, du compresseur haute pression 142, de la turbine haute pression 180, et de la turbine basse pression 182, est mobile en rotation par rapport au carter 10 autour d'un axe longitudinal X-X.

Dans le mode de réalisation illustré en figure 1, et comme également visible sur les figures 2 et 3, la soufflante 12 et le compresseur basse pression 140 sont solidaires en rotation, et sont susceptibles d'être mis en rotation par un arbre basse pression 13 qui est lui-même susceptible d'être mis en rotation par la turbine basse pression 182. Le compresseur haute pression 142 est, quant à lui, susceptible d'être mis en rotation par un arbre haute pression 15, qui est lui-même susceptible d'être mis en rotation par la turbine haute pression 180.

En fonctionnement, la soufflante 12 aspire un flux d'air 110 qui se sépare entre un flux secondaire 112, circulant autour du carter 10, et un flux primaire 111, successivement comprimé au sein du compresseur basse pression 140 et du compresseur haute pression 142, enflammé au sein de la chambre de combustion 16, puis successivement détendu au sein de la turbine haute pression 180 et de la turbine basse pression 182.

L'amont et l'aval sont ici définis par rapport au sens d'écoulement normal d'air 110, 111, 112 à travers la turbomachine 1. De même, une direction axiale correspond à la direction de l'axe longitudinal X-X, une direction radiale est une direction qui est perpendiculaire à cet axe longitudinal X-X et qui passe par ledit axe longitudinal X-X, et une direction circonférentielle, ou tangentielle, correspond à la direction d'une ligne courbe plane et fermée, dont tous les points se trouvent à égale distance de l'axe longitudinal X-X. Enfin, et sauf précision contraire, les termes « interne (ou intérieur) » et « externe (ou extérieur) », respectivement, sont utilisés en référence à une direction radiale de sorte que la partie ou la face interne (i.e. radialement interne) d'un élément est plus proche de l'axe longitudinal X-X que la partie ou la face externe (i.e. radialement externe) du même élément.

### Soufflante 12 et compresseur basse pression 140

En référence aux figures 1 à 3, la soufflante 12 comprend un disque 120 et une pluralité d'aubes 122 réparties circonférentiellement au niveau d'une partie externe du disque 120. En référence aux figures 2 et 3, chacune des aubes 122 de la pluralité d'aubes 122 comprend :
- un pied d'aube 1220 reliant l'aube 122 au disque 120,
- un aubage profilé 1222,
- une échasse 1224 reliant l'aubage 1222 au pied d'aube 1220, et
- une plateforme 1226 reliant l'aubage 1222 à l'échasse 1224, et s'étendant transversalement à l'échasse 1224.

Le pied d'aube 1220 peut être venu de matière avec le disque 120 lorsque la soufflante 12 est un disque aubagé monobloc. Alternativement, comme visible sur la figure 3, le pied d'aube 1220 peut être configuré pour être logé dans une alvéole 1200 du disque 120 prévue à cet effet.

Comme visible sur les figures 2, 3 et 13, le compresseur basse pression 140 comprend également une pluralité d'aubes 1400 montées fixes au niveau d'une partie externe d'une virole 1402, ladite virole 1402 comprenant une extension circonférentielle 1404 à l'extrémité externe de laquelle des léchettes radiales d'étanchéité 1406 s'étendent. Les léchettes radiales d'étanchéité 1406 viennent en regard des plateformes 1226 des aubes 122 de la soufflante 12, de sorte à garantir l'étanchéité interne de la veine d'écoulement au sein duquel circule le flux primaire 111. Comme plus précisément visible sur la figure 3, la virole 1402 du compresseur basse pression 140 est fixée au disque 120 de la soufflante 12, par exemple par boulonnage.

Chacune des aubes 122 de la pluralité d'aubes 122 de soufflante 12 est susceptible de battre, en vibrant par rapport au disque 120 lors d'une rotation de la soufflante 12 par rapport au carter 10. Plus précisément, lors du couplage entre l'air 110 circulant au sein de la soufflante 12 et les aubages profilés 1222, les aubes 122 sont le siège de phénomènes aéroélastiques de flottement sur différents modes vibratoires, et dont l'amplitude peut être telle qu'elle dépasse les limites d'endurance des matériaux constituant la soufflante 12. Ces modes vibratoires sont en outre couplés aux efforts opposés de compression en amont de la turbomachine 1, et de détente en aval de celle-ci.

Un premier mode vibratoire caractérise une réponse synchrone des aubes 122 aux sollicitations aérodynamiques, dans laquelle le déphasage inter-aube est non nul.

Un deuxième mode vibratoire caractérise une réponse asynchrone des aubes 122 aux sollicitations aérodynamiques, dans laquelle le déphasage inter-aube est nul. L'amplitude des battements du deuxième mode vibratoire est d'ailleurs d'autant grande que les aubes 122 de soufflante 12 sont grandes. En outre, ce deuxième mode vibratoire est couplé entre les aubes 122, le disque 120, et l'arbre de soufflante 13. La fréquence du deuxième mode vibratoire est, de plus, une fois et demie supérieure à celle du premier mode vibratoire. Enfin, le deuxième mode vibratoire présente une déformée nodale à mi-hauteur des aubes 122 de soufflante 12.

Dans des modes vibratoires, dont le deuxième mode vibratoire, le battement des aubes 122 implique un moment non nul sur l'arbre basse pression 13. Notamment, ces modes vibratoires entraînent des efforts de torsion intenses au sein de l'arbre basse pression 13. Les vibrations induites par le battement des aubes 122 de la soufflante 12, mais aussi par le battement des aubes 1400 du compresseur basse pression 140, conduisent à des déplacements tangentiels relatifs importants entre la soufflante 12 et le compresseur basse pression 140. En effet, la longueur des aubes 122 de la soufflante 12 est supérieure à la longueur des aubes 1400 du compresseur basse pression 140. Par conséquent, le moment de flexion tangentielle entraîné par les battements d'une aube 122 de la soufflante 12 est supérieur au moment de flexion tangentielle entraîné par des battements d'une aube 1400 du compresseur basse pression 140. Les aubages des aubes 122 de la soufflante 12 et des aubes 1400 du compresseur basse pression 140 ont alors des comportements bien différents. Par ailleurs, la raideur de montage au sein de la soufflante 12 est différente de la raideur de montage au sein du compresseur basse pression 140.

Comme visible plus précisément sur la figure 2, il en résulte notamment un déplacement de grande amplitude de la soufflante 12 par rapport au compresseur basse pression 140, dans un plan orthogonal à l'axe longitudinal X-X, à l'interface entre les plateformes 1226 des aubes 122 de la soufflante 12 et les léchettes radiales d'étanchéité 1406 de l'extension circonférentielle 1404 de la virole 1402 du compresseur basse pression 140. L'amplitude de ce déplacement pour le deuxième mode vibratoire est par exemple comprise entre 0,01 et 0,09 millimètre, typiquement de l'ordre de 0,06 millimètre, ou, dans un autre exemple, est de l'ordre de quelques dixièmes de millimètre, par exemple 0,1 ou 0,2 ou 0,3 millimètre.

### Amortisseur 2

Un amortisseur 2 est utilisé en vue d'amortir ces vibrations de la soufflante 12 et/ou du compresseur basse pression 140.

L'amortisseur 2 est notamment configuré pour amortir un déplacement de la soufflante 12 par rapport au compresseur basse pression 140, dans un plan orthogonal à l'axe longitudinal X-X, le déplacement étant causé par un battement d'au moins une aube 122 parmi la pluralité d'aubes 122 de la soufflante 12.

En référence aux figures 3 à 17, l'amortisseur 2 comprend :
- une première partie d'appui 21 :
   ∘ venant en appui sur la soufflante 12 en une première zone d'appui s'étendant sur un premier secteur angulaire A1 autour de l'axe longitudinal X-X, et
   ∘ étant configurée pour appliquer un premier effort centrifuge C1 sur la soufflante, et
- une deuxième partie d'appui 22, 24 venant également en appui sur la soufflante 12, mais en une deuxième zone d'appui, différente de la première zone d'appui.

Pour appliquer le premier effort centrifuge C1, la première partie d'appui 21 présente une surface radialement externe, correspondant à la première zone d'appui, venant en contact avec une surface radialement interne de la soufflante 12, typiquement une surface radialement interne de la plateforme 1226.

Comme visible notamment sur les figures 5 et 12, la deuxième zone d'appui s'étend sur un deuxième secteur angulaire A2, A4 autour de l'axe longitudinal X-X, le deuxième secteur angulaire A2, A4 étant inférieur au premier secteur angulaire A1.

Toutes ou partie des aubes 122 de la soufflante 12 peuvent d'ailleurs être équipées d'un tel amortisseur 2, suivant l'amortissement recherché, mais également les caractéristiques de montage et/ou de maintenance.

Dans un mode de réalisation, la première partie d'appui 21 est montée fixe sur la soufflante 12, par exemple par collage. Ceci facilite l'intégration de l'amortisseur 2 au sein de la turbomachine 1, et garantit l'appui de la première partie d'appui 21 sur la soufflante 12. Avantageusement, en référence aux figures 4, 5, 12, 14, 16 et 17, le premier secteur angulaire A1 correspond au secteur angulaire occupé par la plateforme 1226 d'une aube 122 de la soufflante 12. En d'autres termes, la première partie d'appui 21 s'étend sur toute la dimension circonférentielle de la plateforme 1226 de l'aube 122, au niveau d'une surface interne de ladite plateforme 1226. L'appui de l'amortisseur 2 sur la soufflante 12 est ainsi amélioré.

Dans un mode de réalisation, l'amortisseur 2 comprend un matériau de la gamme ayant l'appellation commerciale « SMACTANE^{®} ST » et/ou « SMACTANEO SP », par exemple un matériau de type « SMACTANE^{®} ST 70 » et/ou « SMACTANE^{®} SP 50 ». Il a en effet été observé que de tels matériaux présentent des propriétés d'amortissement appropriées.

En référence aux figures 3 à 17, dans un mode de réalisation, l'amortisseur 2 comprend une troisième partie d'appui 23 :
- venant en appui sur le compresseur basse pression 140, et
- étant configurée pour appliquer un deuxième effort centrifuge C2 sur le compresseur basse pression 140.

Pour appliquer le deuxième effort centrifuge C2, la troisième partie d'appui 23 présente une surface radialement externe, venant en contact avec une surface radialement interne du compresseur basse pression 140, typiquement une surface radialement interne de l'extension circonférentielle 1404, par exemple une surface radialement interne des léchettes d'étanchéité 1406.

Comme visible sur la figure 4, la troisième partie d'appui 23 vient en appui sur le compresseur basse pression 140 en une troisième zone d'appui s'étendant sur un troisième secteur angulaire A3 autour de l'axe longitudinal X-X.

En variante, comme par exemple illustré sur la figure 10, la troisième partie d'appui 23 est montée fixe sur le compresseur basse pression 140, par exemple par collage. La première partie d'appui 21 peut alors être montée libre pour frotter sur la soufflante 12.

Dans une variante avantageuse de ce mode de réalisation, par exemple illustré sur les figures 4, 6, 7, et 9 à 16, l'amortisseur 2 comprend en outre une partie de liaison 20 :
- reliant la première partie d'appui 21 à la troisième partie d'appui 23, et
- étant amincie par rapport à la première partie d'appui 21 et à la troisième partie d'appui 23. Plus précisément, comme illustré sur les figures 4, 6, 7, et 9 à 11 la première partie d'appui 21 présente une première épaisseur radiale E1 dans un plan de coupe qui comprend l'axe longitudinal X-X, la troisième partie d'appui 23 présente une troisième épaisseur radiale E3 dans le plan de coupe, et la partie de liaison 20 présente une épaisseur radiale de liaison E0 dans le plan de coupe. La figure 3 fournit un exemple de vue dans un tel plan de coupe. Comme visible sur les figures 4, 6, 7, et 9 à 11, l'épaisseur radiale de liaison E0 est plus petite que la première épaisseur radiale E1 et que la troisième épaisseur radiale E3. La partie de liaison 20 est donc amincie par rapport à la première partie d'appui 21 et à la troisième partie d'appui 23.

Ainsi, la première partie d'appui 21 et la troisième partie d'appui 23 sont massives. Par conséquent, en fonctionnement, chacune de la première partie d'appui 21 et de la troisième partie d'appui 23 exerce un effort centrifuge respectif C1, C2 sur la soufflante 12 et le compresseur basse pression 140, sur lesquels lesdites parties d'appui 21, 23 viennent en appui. De cette manière, les parties d'appui 21, 23 sont chacune couplée dynamiquement respectivement à a soufflante 12 et au compresseur basse pression 140 sur lequel chacune vient en appui, de sorte à subir les mêmes vibrations que chacun de la soufflante 12 et du compresseur basse pression 140. En outre, les parties d'appui 21, 23 sont plus raides que la partie de liaison 20, notamment dans une direction tangentielle. Avantageusement, comme par exemple visible sur la figure 4, la troisième épaisseur radiale E3 est supérieure à la première épaisseur radiale E1, de sorte à mieux garantir l'appui de troisième partie d'appui 23.

La partie de liaison 20, plus mince, est plus souple, notamment dans une direction tangentielle. Elle permet donc à la soufflante 12 de transmettre les vibrations auxquelles elle est sujette au compresseur basse pression 140 et, réciproquement, elle permet au compresseur basse pression 140 de transmettre les vibrations auxquelles il est sujet à la soufflante 12. En effet, pour des fréquences vibratoires élevées, l'amortissement est notamment assuré par le travail en cisaillement de la partie de liaison 20, c'est-à-dire par dissipation viscoélastique Pour des fréquences vibratoires faibles, l'amortissement est notamment assuré par frottement de l'une ou l'autre de la première partie d'appui 21 ou de troisième partie d'appui 23 respectivement contre la soufflante 12 ou contre le compresseur basse pression 140.

En outre, la troisième partie d'appui 23 vient en appui sur l'extension circonférentielle 1404 de la virole 1402 du compresseur basse pression 140, au niveau d'une surface interne des léchettes radiales d'étanchéité 1406. En effet, c'est à cette position que le déplacement de la soufflante 12 par rapport au compresseur basse pression 140, dans le plan orthogonal à l'axe longitudinal X-X, est de plus grande amplitude, typiquement de quelques millimètres. Par conséquent, l'amortisseur 2 s'y trouve particulièrement efficace. En outre, l'amincissement de la partie de liaison 20 assure un dégagement qui permet à l'amortisseur 2 d'éviter de frotter sur un coin des léchettes radiales d'étanchéité 1406.

Dans un mode de réalisation, par exemple illustré sur les figures 12, 13, 15 et 17, la deuxième partie d'appui 22, 24 est configurée pour appliquer un troisième effort centrifuge C3, C4 sur la soufflante 12. Pour ce faire, la deuxième partie d'appui 22, 24 présente une surface radialement externe venant en contact avec une surface radialement interne de la soufflante 12. Dans une variante avantageuse, la deuxième partie d'appui 22 vient en outre en appui sur une surface aval de l'échasse 1224 de l'aube 122, comme visible sur les figures 4 et 5. Dans une autre variante, illustré sur les figures 12 à 17, la deuxième partie d'appui 22, 24 vient en appui sous la plateforme 1226 d'une aube 122 de la soufflante 12, au niveau d'une surface interne de la plateforme 1226.

En référence à la figure 6, dans un mode de réalisation, une plaquette sacrificielle 230 vient en appui sur le compresseur basse pression 140. La plaquette sacrificielle 230 est montée fixe sur la troisième partie d'appui 23, par exemple par collage, et/ou en étant logée au sein d'une gorge 2300 de la troisième partie d'appui 23 prévue à cet effet, comme visible sur la figure 6. La plaquette sacrificielle 230 est configurée pour garantir l'appui de la troisième partie d'appui 23 sur le compresseur basse pression 140. En effet, les sollicitations mécaniques en fonctionnement sont telles que de légers mouvements tangentiels, axiaux et radiaux de l'amortisseur 2 sont à prévoir. Ces mouvements sont notamment dûs aux vibrations à amortir, mais aussi au chargement centrifuge de l'amortisseur 2. Il est nécessaire que ces mouvements n'usent pas le compresseur basse pression 140. A cet égard, la plaquette sacrificielle 230 comprend un matériau anti-usure, par exemple de type téflon et/ou tout type de matériau composite. Dans une configuration avantageuse, la plaquette sacrificielle 230 est en outre traitée par lubrification sèche, en vue de pérenniser la valeur du coefficient de frottement entre l'amortisseur 2 et le compresseur basse pression 140. Ce matériau à propriétés de lubrification est par exemple de type MoS2. Avantageusement, la plaquette sacrificielle 230 peut également comprendre un revêtement additionnel, configuré pour diminuer le frottement et/ou l'usure du compresseur basse pression 140. Ce revêtement additionnel est monté fixe sur la plaquette sacrificielle 230, par exemple par collage. Le revêtement additionnel est de type dissipatif et/ou viscoélastique et/ou amortissant. Il peut en effet comprendre un matériau de la gamme ayant l'appellation commerciale « SMACTANE^{®} ST » et/ou « SMACTANEO SP », par exemple un matériau de type « SMACTANE^{®} ST 70 » et/ou « SMACTANE^{®} SP 50 ». Il peut également comprendre un matériau choisi parmi ceux présentant des propriétés mécaniques similaires à celles du vespel, du téflon ou de toute autre matière à propriétés lubrifiantes. De manière plus générale le matériau de revêtement additionnel possède avantageusement un coefficient de frottement compris entre 0,3 et 0,07. La plaquette sacrificielle 230 est éventuellement combinée par juxtaposition avec son revêtement additionnel. En effet, elle permet d'augmenter les frottements, notamment tangentiels, de l'amortisseur 2 lorsque, en fonctionnement, la plaquette sacrificielle 230 est suffisamment contrainte par le deuxième effort centrifuge C2 pour que le déplacement de la soufflante 12 par rapport au compresseur basse pression 140, dans le plan orthogonal à l'axe longitudinal X-X, soit amorti par dissipation énergétique au moyen d'un cisaillement viscoélastique de la plaquette sacrificielle 230.

En référence aux figures 7 et 16, dans un mode de réalisation :
- la première partie d'appui 21 présente une première surface d'appui 2100 agencée pour appliquer un premier effort F1 sur le compresseur basse pression 140, le premier effort F1 ayant une première composante longitudinale F1L dans une première direction parallèle à l'axe longitudinal X-X, et une première composante radiale F1R dans une deuxième direction orthogonale à l'axe longitudinal X-X, la première composante longitudinale F1L étant supérieure à la première composante radiale F1R,
- la troisième partie d'appui 23 présente une deuxième surface d'appui 2320 agencée pour appliquer un deuxième effort F2 sur le compresseur base pression 140, le deuxième effort F2 ayant une deuxième composante longitudinale F2L dans la première direction, et une deuxième composante radiale F2R dans la deuxième direction, la deuxième composante radiale F2R étant supérieure à la deuxième composante longitudinale F2L.

En d'autres termes, la première surface d'appui 2100 assure l'appui à positionnement axial de l'amortisseur 2 puisqu'il s'agit d'une surface axial aval de l'amortisseur 2 venant en contact avec une surface axial amont du compresseur basse pression 140. Par ailleurs, la deuxième surface d'appui 2320 assure l'appui à positionnement radial de l'amortisseur 2 puisqu'il s'agit d'une surface radialement externe de l'amortisseur 2 venant en contact avec une surface radialement interne du compresseur basse pression 140. En outre, en fonctionnement, la deuxième surface d'appui 2320 participe à l'application du deuxième effort centrifuge C2 sur le compresseur basse pression 140.

En référence à la figure 8, dans une variante avantageuse du mode de réalisation illustré en figures 7 et 16 :
- une première plaquette sacrificielle 210 est montée fixe sur la première partie d'appui 21, par exemple par collage, et présente la première surface d'appui 2100, et
- une deuxième plaquette sacrificielle 232 est montée fixe sur la troisième partie d'appui 23, par exemple par collage, et présente la deuxième surface d'appui 2320.

La première plaquette sacrificielle 210 et la deuxième plaquette sacrificielle 232 présentent avantageusement les mêmes caractéristiques que celles décrites en référence à la plaquette sacrificielle 230 du mode de réalisation illustré en figure 6, avec les mêmes bénéfices pour l'amortissement d'un déplacement de la soufflante 12 par rapport au compresseur basse pression 140, dans le plan orthogonal à l'axe longitudinal X-X.

Toujours en référence à la figure 8, de manière également avantageuse, une fente 213 est ménagée dans la première partie d'appui 21, un insert métallique 233 étant inséré dans la fente 213, la deuxième plaquette sacrificielle 232 étant montée fixe sur l'insert métallique 233, par exemple par collage. L'insert métallique 233 permet de rigidifier l'amortisseur 2. En outre, l'insert métallique 233 facilite la déformation de la première plaquette sacrificielle 210 et de la deuxième plaquette sacrificielle 232.

En référence aux figures 9 à 11, dans un mode de réalisation, une masselotte 3 est montée fixe sur l'amortisseur 2, par exemple par collage. La masselotte 3 permet d'ajuster les efforts centrifuges C1, C2, C3, C4 exercés par l'amortisseur 2 sur la soufflante 12 et sur le compresseur basse pression 140, de sorte à améliorer le couplage dynamique entre la première partie d'appui 21 et la soufflante 12, et entre la troisième partie d'appui 23 et le compresseur basse pression 140. Avantageusement, la masselotte 3 comprend un matériau élastomère. En référence à la figure 9, la masselotte 3 peut alors être montée fixe à la fois sur la première partie d'appui 21 et sur la troisième partie d'appui 23, par exemple par collage.

En référence à la figure 10, dans une variante avantageuse, la masselotte 3 est montée fixe sur la première partie d'appui 21, par exemple par collage, préférentiellement uniquement sur la première partie d'appui 21. Avantageusement, comme visible sur la figure 10, la masselotte est décalée vers l'amont de la première partie d'appui 21, de sorte à laisser libre la partie de liaison 20 afin que, en fonctionnement, elle puisse efficacement travailler en cisaillement pour amortir un déplacement de la soufflante 12 par rapport au compresseur basse pression 140, dans un plan orthogonal à l'axe longitudinal X-X. Alternativement, la masselotte 3 est montée fixe sur la troisième partie d'appui 23, par exemple par collage, préférentiellement uniquement sur la troisième partie d'appui 23. Avantageusement, et pour les mêmes raisons que celles évoquées en référence à la première partie d'appui 21, la masselotte 3 est décalée vers l'aval de la troisième partie d'appui 23. Préférentiellement, la masselotte 3 est montée fixe uniquement sur la première partie d'appui 21 si la troisième partie d'appui 23 est montée fixe sur le compresseur basse pression 140.

Dans une autre variante avantageuse, en référence à la figure 11 :
- une première masselotte 31 est montée fixe sur la première partie d'appui 21, et
- une deuxième masselotte 32 est montée fixe sur la troisième partie d'appui 23.

De cette manière, il est possible d'ajuster indépendamment le premier effort centrifuge C1 et le deuxième effort centrifuge C2. Ceci permet d'améliorer l'amortissement des vibrations en ciblant les modes vibratoires propres à la soufflante 12 et propres au compresseur basse pression 140.

En référence aux figures 12 à 17, dans un mode de réalisation, l'amortisseur 2 comprend :
- une deuxième partie d'appui 22 :
   ∘ venant en appui sur la soufflante 12 en une deuxième zone d'appui, différente de la première zone d'appui, la deuxième zone d'appui s'étendant sur un deuxième secteur angulaire A2 autour de l'axe longitudinal X-X, le deuxième secteur angulaire A2 étant inférieur au premier secteur angulaire A1, et
   ∘ étant configuré pour appliquer un troisième effort centrifuge C3 sur la soufflante 12, et
- une autre deuxième partie d'appui 24 :
   ∘ venant en appui sur la soufflante 12 en une troisième zone d'appui, différente de la première zone d'appui et de la deuxième zone d'appui, la troisième zone d'appui s'étendant sur un troisième secteur angulaire A4 autour de l'axe longitudinal X-X, le troisième secteur angulaire A4 étant inférieur au premier secteur angulaire A1, et
   ∘ étant configuré pour appliquer un quatrième effort centrifuge C4 sur la soufflante 12.

Pour appliquer le troisième effort centrifuge C3, et le quatrième effort centrifuge C4, chacune des deuxièmes parties d'appui 22, 24 présente une surface radialement externe, venant en contact avec une surface radialement interne de la soufflante 12, typiquement une surface radialement interne de la plateforme 1226.

Comme visible sur les figures 12 à 17, les deux deuxièmes parties d'appui 22, 24 forment des tronçons latéraux s'étendant de part et d'autre, dans une direction circonférentielle, de la première partie d'appui 21. Ainsi, les deux deuxièmes parties d'appui 22, 24 favorisent le couplage avec la soufflante 12, et l'amortissement d'un déplacement de la soufflante 12 par rapport au compresseur basse pression 140, en augmentant la raideur globale de la première partie d'appui 21. Par ailleurs, la rigidité de la première partie d'appui 21 est augmentée à ses extrémités circonférentielles. L'amortissement de l'amortisseur 2, en particulier dans une direction tangentielle, est alors globalement amélioré.

Dans une variante avantageuse de ce mode de réalisation, l'une au moins parmi la première partie d'appui 21 et les deux deuxièmes parties d'appui 22, 24, est montée fixe sur la soufflante 12, par exemple par collage. Ceci facilite l'intégration de l'amortisseur 2 au sein de la turbomachine 1, et garantit l'appui desdites parties d'appui 21, 22, 24 sur la soufflante 12. Dans une variante également avantageuse, comme visible sur les figures 12, 13, 14, 16 et 17, chacune de la première partie d'appui 21, et des deux deuxièmes parties d'appui 22, 24 vient en appui sur la plateforme aube 122 de la soufflante 12, au niveau d'une surface interne de la plateforme 1226.

En référence aux figures 14 et 17, dans une variante de ce mode de réalisation, l'une au moins parmi les deux deuxièmes zones d'appui 22, 24 s'étend selon toute une longueur axiale de la plateforme 1226. En d'autres termes, l'une au moins parmi les deux deuxièmes parties 22, 24 s'étend tout le long de la plateforme 1226. Avantageusement, comme également visible sur les figures 14 et 17, l'une au moins parmi les deux deuxièmes parties d'appui 22, 24 affleure sur un bord de la plateforme 1226. Autrement dit, une surface radiale de la plateforme 1226 au niveau d'une extrémité circonférentielle de ladite plateforme 1226 est prolongée par une surface radiale de la deuxième partie d'appui 22, 24 au niveau d'une extrémité circonférentielle de ladite deuxième partie d'appui 22, 24 qui correspond à l'extrémité circonférentielle de la plateforme 1226. De cette manière, les deuxièmes parties d'appui 22, 24 d'amortisseurs 2 circonférentiellement adjacents au sein de la soufflante 12 viennent en appui les unes contre les autres. Ceci participe à l'amortissement par frottement des vibrations de la soufflante 12. En outre, ces appuis des deuxièmes parties d'appui 22, 24 d'amortisseurs 2 circonférentiellement adjacents les unes contre les autres améliorent l'étanchéité de la veine de flux d'air 110. Dans une variante avantageuse, par exemple illustré en figure 17, l'une seulement parmi les deuxièmes parties d'appui 22, 24 s'étend tout le long de la plateforme 1226 en affleurant sur un bord de la plateforme 1226, tandis que l'autre parmi les deuxièmes parties d'appui 22, 24 s'étend seulement le long d'une portion de la plateforme 1226. Ainsi, seule la deuxième partie d'appui 22, 24 la plus longue axialement participe à l'étanchéité tandis que l'autre participe plutôt à l'amortissement.

En référence à la figure 15, dans une autre variante de ce mode de réalisation, l'une au moins parmi les deuxièmes parties d'appui 22, 24 comprend une portion amincie par rapport au reste de ladite deuxième partie d'appui 22, 24. Plus précisément, comme visible sur la figure 15, une première épaisseur circonférentielle e1 de la deuxième partie d'appui 22, 24 est différente d'une deuxième épaisseur circonférentielle e2 de la deuxième partie d'appui 22 24, ladite deuxième épaisseur circonférentielle e2 étant prise à une position radiale différente d'une position radiale de la première épaisseur circonférentielle e1. Avantageusement, comme visible sur la figure 15, l'une au moins parmi les deuxièmes parties d'appui 22, 24 est plus épaisse au niveau d'une surface interne de la plateforme 1226 qu'à distance de la distance surface interne de la plateforme 1226. Ceci permet de rigidifier ladite deuxième partie d'appui 22, 24 afin de favoriser l'application de l'effort centrifuge C3, C4 correspondant sur la soufflante 12. En outre, la présence de la première épaisseur circonférentielle e1 facilite la tenue, par exemple par collage, de la deuxième partie d'appui 22, 24 sur la surface interne de la plateforme 1226. Enfin, la présence de la deuxième épaisseur circonférentielle e2 améliore l'étanchéité entre les deuxièmes parties d'appui 22, 24 circonférentiellement adjacentes.

Toujours en référence à la figure 15, mais comme également visible sur les figures 14 et 16, dans une variante avantageuse de ce mode de réalisation, l'une au moins parmi les deuxièmes parties d'appui 22, 24 comprend une rainure 241. La rainure 241 est configurée pour favoriser une déformation radiale de ladite deuxième partie d'appui 22, 24 lors de l'application de l'effort centrifuge C3, C4 correspondant. Ceci favorise notamment l'étanchéité entre les plateformes 1226 des aubes 122 successives de la soufflante 12. Dans ce mode de réalisation, il peut être également constaté que les parties d'appui 21, 22, 23, 24 sont massives. Par conséquent, en fonctionnement, chacune desdites parties d'appui 21, 22, 23, 24 exerce un effort centrifuge respectif C1, C2, C3, C4 sur la soufflante 12 et le compresseur basse pression 140, sur lesquels lesdites parties d'appui 21, 22, 23, 24 viennent en appui. De cette manière, les parties d'appui 21, 22, 23, 24 sont bien chacune couplée dynamiquement respectivement à la soufflante 12 et au compresseur basse pression 140 sur lequel chacune vient en appui, de sorte à subir les mêmes vibrations que chacun de la soufflante 12 et du compresseur basse pression 140. En outre, dans la variante de ce mode de réalisation où l'amortisseur 2 comprend une partie de liaison 20, les parties d'appui 21, 22, 23, 24 sont plus raides que la partie de liaison 20, notamment dans une direction tangentielle.

Dans tout ce qui a été décrit précédemment, l'amortisseur 2 est configuré pour amortir un déplacement de la soufflante 12 par rapport au compresseur basse pression 140, dans le plan orthogonal à l'axe longitudinal X-X.

Ceci n'est cependant pas limitatif, puisque l'amortisseur 2 est également configuré pour amortir un déplacement de n'importe quel premier rotor 12 par rapport à n'importe quel deuxième rotor 140, dans un plan orthogonal à l'axe longitudinal X-X, tant que le premier rotor 12 est mobile en rotation par rapport au carter 10 autour de l'axe longitudinal X-X et comprend un disque 120 ainsi qu'une pluralité d'aubes 122 susceptibles de battre en vibrant par rapport au disque 120 lors d'une rotation du premier rotor 12 par rapport au carter 10, et que le deuxième rotor 140 est également mobile en rotation par rapport au carter 10 autour de l'axe longitudinal X-X.

Ainsi, le premier rotor 12 peut être un premier étage du compresseur haute pression 142 ou de compresseur basse pression 140, et le deuxième rotor 140 être un deuxième étage dudit compresseur 140, 142, successif au premier étage de compresseur 140, 142, en amont ou en aval de ce-dernier. Alternativement, le premier rotor 12 peut être un premier étage de turbine haute pression 180 ou de turbine basse pression 182, et le deuxième rotor 140 être un deuxième étage de ladite turbine 180, 182, successif au premier étage de turbine 180, 182, en amont ou en aval de ce-dernier.

En tout état de cause l'amortisseur 2 présente un encombrement restreint. Par conséquent, il peut facilement être intégré aux turbomachines existantes.

De plus, en étant configuré pour exercer des efforts centrifuges C1, C2, C3, C4 sur le premier rotor 12 et, optionnellement, sur le deuxième rotor 140, l'amortisseur 2 assure une raideur tangentielle importante entre le premier rotor 12 et le deuxième rotor 140. Il se démarque ainsi d'un amortisseur trop souple qui viendrait uniquement à se déformer lors d'un déplacement du premier rotor 12 par rapport au deuxième rotor 140, dans le plan orthogonal à l'axe longitudinal X-X. Au contraire, l'amortisseur 2 dissipe un tel déplacement :
- soit par frottement et/ou oscillations entre un état où l'amortisseur 2 est collé sur les rotors 12, 140 et un état où l'amortisseur 2 glisse sur les rotors 12, 140, ce qui permet d'amortir notamment les basses fréquences,
- soit par cisaillement viscoélastique au sein de l'amortisseur 2, ce qui permet d'amortir les notamment hautes fréquences.

Toutefois, l'amortisseur 2 demeure suffisamment souple pour maximiser les surfaces de contact entre ledit amortisseur 2 et les rotors 12, 140 sur lequel il vient en appui. Pour ce faire, l'amortisseur 2 présente une rigidité tangentielle plus importante qu'une rigidité axiale et qu'une rigidité radiale.

Les efforts de contact entre l'amortisseur 2 et les rotors 12, 140 peuvent notamment être ajustés au moyen de masselottes 3 et/ou de plaquettes sacrificielles 230, 210, 232 et/ou de revêtements supplémentaires sur lesdites plaquettes sacrificielles 230, 210, 232. A basses fréquences, il est en effet nécessaire de s'assurer que les efforts centrifuges C1, C2, C3, C4 exercées par l'amortisseur 2 sur les rotors 12, 140 ne sont pas trop importants, afin de garantir que l'amortisseur 2 puisse osciller entre un état collé et un état glissant sur les rotors 12, 140, et ainsi amortir par frottements. A hautes fréquences, en revanche, il est nécessaire de s'assurer que les efforts centrifuges C1, C2, C3, C4 exercées par l'amortisseur 2 sur les rotors 12, 140 sont suffisamment importants pour que la précontrainte de l'amortisseur 2 sur les rotors 12, 140 soit suffisante, afin de garantir que l'amortisseur 2 puisse être le siège de cisaillement viscoélastique.

L'usure des rotors 12, 140 est notamment limitée par traitement des surfaces de l'amortisseur 2 en appui sur les rotors 12, 140, par exemple pour les doter d'un revêtement à faible coefficient de frottement.

## Revendications

1. Ensemble pour turbomachine (1) comprenant :
- un carter (10),
- un premier rotor (12) :
∘ mobile en rotation par rapport au carter (10) autour d'un axe longitudinal (X-X), et
∘ comprenant :
* un disque (120), et
* une pluralité d'aubes (122) susceptibles de battre par rapport au disque (120) lors d'une rotation du premier rotor (12) par rapport au carter (10),
- un deuxième rotor (140) mobile en rotation par rapport au carter (10) autour de l'axe longitudinal (X-X), et
- un amortisseur (2) configuré pour amortir un déplacement du premier rotor (12) par rapport au deuxième rotor (140), dans un plan orthogonal à l'axe longitudinal (X-X), le déplacement étant causé par un battement d'au moins une aube (122) parmi la pluralité d'aubes (122), l'amortisseur (2) comprenant :
∘ une première partie d'appui (21) :
* venant en appui sur le premier rotor (12) en une première zone d'appui s'étendant sur un premier secteur angulaire (A1) autour de l'axe longitudinal (X-X),
* étant configurée pour appliquer un premier effort centrifuge (C1) sur le premier rotor (12), et
* présentant une surface radialement externe venant en contact avec une surface radialement interne du premier rotor (12),
∘ une deuxième partie d'appui (22, 24) :
* venant en appui sur le premier rotor (12) en une deuxième zone d'appui, différente de la première zone d'appui, la deuxième zone d'appui s'étendant sur un deuxième secteur angulaire (A2, A4) autour de l'axe longitudinal (X-X), le deuxième secteur angulaire (A2, A4) étant inférieur au premier secteur angulaire (A1),
* étant configurée pour appliquer un troisième effort centrifuge (C3, C4) sur le premier rotor (12), et
* présentant une surface radialement externe venant en contact avec une surface radialement interne du premier rotor (12), et
∘ une troisième partie d'appui (23) :
* venant en appui sur le deuxième rotor (140),
* étant configurée pour appliquer un deuxième effort centrifuge (C2) sur le deuxième rotor (140), et
* présentant une surface radialement externe venant en contact avec une surface radialement interne du deuxième rotor (140).

2. Ensemble selon la revendication 1, dans lequel la première partie d'appui (21) est montée fixe sur le premier rotor (12).

3. Ensemble selon la revendication 1, dans lequel l'amortisseur (2) comprend une partie de liaison (20) :
- reliant la première partie d'appui (21) à la troisième partie d'appui (23), et
- étant amincie par rapport à la première partie d'appui (21) et à la troisième partie d'appui (23).

4. Ensemble selon l'une des revendications 1 à 3, l'ensemble comprenant en outre une plaquette sacrificielle (230) :
- montée fixe sur la troisième partie d'appui (23), et
- venant en appui sur le deuxième rotor (140).

5. Ensemble selon l'une des revendications 1 à 4, l'ensemble comprenant en outre :
- une première plaquette sacrificielle (210) montée fixe sur la première partie d'appui (21) et présentant la surface radialement externe de la première partie d'appui (21), et
- une deuxième plaquette sacrificielle (232) montée fixe sur la troisième partie d'appui (23) et présentant la surface radialement externe de la troisième partie d'appui (23).

6. Ensemble selon la revendication 5, dans lequel une fente (213) est ménagée dans la première partie d'appui (21), l'ensemble comprenant en outre un insert métallique (233) inséré dans la fente (213), la deuxième plaquette sacrificielle (232) étant montée fixe sur l'insert métallique (233).

7. Ensemble selon l'une des revendications 1 à 6, dans lequel l'amortisseur (2) comprend :
- une deuxième partie d'appui (22) :
∘ venant en appui sur le premier rotor (12) en une deuxième zone d'appui, différente de la première zone d'appui, la deuxième zone d'appui s'étendant sur un deuxième secteur angulaire (A2) autour de l'axe longitudinal (X-X), le deuxième secteur angulaire (A2) étant inférieur au premier secteur angulaire (A1), et
∘ étant configuré pour appliquer un troisième effort centrifuge (C2) sur le premier rotor (12), et
- une autre deuxième partie d'appui (24) :
∘ venant en appui sur le premier rotor (12) en une troisième zone d'appui, différente de la première zone d'appui et de la deuxième zone d'appui, la troisième zone d'appui s'étendant sur un troisième secteur angulaire (A4) autour de l'axe longitudinal (X-X), le troisième secteur angulaire (A4) étant inférieur au premier secteur angulaire (A1), et
∘ étant configuré pour appliquer un quatrième effort centrifuge (C4) sur le premier rotor (12).

8. Ensemble selon la revendication 7, dans lequel chacune des deuxièmes parties d'appui (22, 24) présente une surface radialement externe, venant en contact avec une surface radialement interne du premier rotor (12).

9. Ensemble selon l'une des revendications 7 et 8, dans lequel l'une au moins parmi les deuxièmes parties d'appui (22, 24) est montée fixe sur le premier rotor (12).

10. Ensemble selon l'une des revendications 7 à 9, dans lequel l'une au moins parmi les deuxièmes parties d'appui (22, 24) comprend une portion amincie par rapport au reste de ladite deuxième partie d'appui (22, 24).

11. Ensemble selon l'une des revendications 7 à 10, dans lequel l'une au moins parmi les deuxièmes parties d'appui (22, 24) comprend une rainure (241) configurée pour favoriser une déformation radiale de ladite deuxième partie d'appui (22, 24).

12. Ensemble selon l'une des revendications 7 à 11, dans lequel les deuxièmes parties d'appui (22, 24) forment des tronçons latéraux s'étendant de part et d'autre, dans une direction circonférentielle, de la première partie d'appui (21).

13. Ensemble selon l'une des revendications 1 à 12, l'ensemble comprenant en outre une masselotte (3) montée fixe sur l'amortisseur (2).

14. Ensemble selon la revendication 13, dans lequel la masselotte (3) est montée fixe sur la première partie d'appui (21).

15. Ensemble selon l'une des revendications 1 à 14, l'ensemble comprenant en outre une masselotte (3) montée fixe sur la troisième partie d'appui (23).

16. Ensemble selon l'une des revendications 1 à 12, l'ensemble comprenant en outre :
- une première masselotte (31) montée fixe sur la première partie d'appui (21), et
- une deuxième masselotte (32) montée fixe sur la troisième partie d'appui (23).

17. Ensemble selon l'une des revendications 1 à 16, dans lequel chacune des aubes (122) parmi la pluralité d'aubes (122) comprend :
- un pied d'aube (1220) reliant l'aube (122) au disque (120),
- un aubage profilé (1222),
- une échasse (1224) reliant l'aubage (1222) au pied d'aube (1220), et
- une plateforme (1226) reliant l'aubage (1222) à l'échasse (1224) et s'étendant transversalement à l'échasse (1224), la première partie d'appui (21) venant en appui sur la plateforme (1226) d'une aube (122) parmi la pluralité d'aubes (122).

18. Ensemble selon la revendication 17, en combinaison avec l'une des revendications 7 à 16, dans lequel l'une au moins parmi la deuxième zone d'appui et la troisième zone d'appui s'étend selon toute une longueur axiale de la plateforme (1226).

19. Ensemble selon l'une des revendications 1 à 18, dans lequel le deuxième rotor (140) comprend une virole (1402), la virole (1402) comprenant une extension circonférentielle (1404), la troisième partie d'appui (23) venant en appui sur l'extension circonférentielle (1404).

20. Turbomachine (1) comprenant un ensemble selon l'une des revendications 1 à 19, et dans laquelle le premier rotor (12) est une soufflante et le deuxième rotor (140) est un compresseur basse pression.

## Patentansprüche

1. Anordnung für eine Turbomaschine (1), umfassend:
- ein Gehäuse (10),
- einen ersten Rotor (12):
o der in Bezug auf das Gehäuse (10) um eine Längsachse (X-X) drehbeweglich ist, und
o der umfasst:
* eine Scheibe (120), und
* eine Vielzahl von Schaufeln (122), die bei einer Drehung des ersten Rotors (12) in Bezug auf das Gehäuse (10) in Bezug auf die Scheibe (120) schlagen können,
- einen zweiten Rotor (140), der in Bezug auf das Gehäuse (10) um die Längsachse (X-X) drehbeweglich ist, und
- einen Dämpfer (2), der ausgelegt ist, um eine Verlagerung des ersten Rotors (12) in Bezug auf den zweiten Rotor (140) in einer Ebene orthogonal zur Längsachse (X-X) zu dämpfen, wobei die Verlagerung durch ein Schlagen mindestens einer Schaufel (122) von der Vielzahl von Schaufeln (122) verursacht wird, wobei der Dämpfer (2) umfasst:
o einen ersten Auflageteil (21):
* der am ersten Rotor (12) in einem ersten Auflagebereich in Auflage kommt, der sich über einen ersten Winkelsektor (A1) um die Längsachse (X-X) erstreckt,
* der ausgelegt ist, um eine erste Zentrifugalkraft (C1) auf den ersten Rotor (12) auszuüben, und
* der eine radial äußere Fläche aufweist, die mit einer radial inneren Fläche des ersten Rotors (12) in Kontakt kommt,
o einen zweiten Auflageteil (22, 24):
* der am ersten Rotor (12) in einem zweiten Auflagebereich in Auflage kommt, der sich vom ersten Auflagebereich unterscheidet, wobei sich der zweite Auflagebereich über einen zweiten Winkelsektor (A2, A4) um die Längsachse (X-X) erstreckt, wobei der zweite Winkelsektor (A2, A4) kleiner ist als der erste Winkelsektor (A1),
* der ausgelegt ist, um eine dritte Zentrifugalkraft (C3, C4) auf den ersten Rotor (12) auszuüben, und
* der eine radial äußere Fläche aufweist, die mit einer radial inneren Fläche des ersten Rotors (12) in Kontakt kommt, und
o einen dritten Auflageteil (23):
* der am zweiten Rotor (140) in Auflage kommt,
* der ausgelegt ist, um eine zweite Zentrifugalkraft (C2) auf den zweiten Rotor (140) auszuüben, und
* der eine radial äußere Fläche aufweist, die mit einer radial inneren Fläche des zweiten Rotors (140) in Kontakt kommt.

2. Anordnung nach Anspruch 1, wobei der erste Auflageteil (21) fest am ersten Rotor (12) angebracht ist.

3. Anordnung nach Anspruch 1, wobei der Dämpfer (2) einen Verbindungsteil (20) umfasst:
- der den ersten Auflageteil (21) mit dem dritten Auflageteil (23) verbindet, und
- der in Bezug auf den ersten Auflageteil (21) und auf den dritten Auflageteil (23) verjüngt ist.

4. Anordnung nach einem der Ansprüche 1 bis 3, wobei die Anordnung ferner eine Opferplatte (230) umfasst:
- die fest auf dem dritten Auflageteil (23) angebracht ist, und
- die am zweiten Rotor (140) in Auflage kommt.

5. Anordnung nach einem der Ansprüche 1 bis 4, wobei die Anordnung ferner umfasst:
- eine erstes Opferplatte (210), die fest auf dem ersten Auflageteil (21) angebracht ist und die radial äußere Fläche des ersten Auflageteils (21) aufweist, und
- eine zweite Opferplatte (232), die fest auf dem dritten Auflageteil (23) angebracht ist und die radial äußere Fläche des dritten Auflageteils (23) aufweist.

6. Anordnung nach Anspruch 5, wobei ein Schlitz (213) im ersten Auflageteil (21) ausgebildet ist, wobei die Anordnung ferner einen Metalleinsatz (233) umfasst, der in den Schlitz (213) eingesetzt ist, wobei die zweite Opferplatte (232) fest auf dem Metalleinsatz (233) angebracht ist.

7. Anordnung nach einem der Ansprüche 1 bis 6, wobei der Dämpfer (2) umfasst:
- einen zweiten Auflageteil (22):
oder am ersten Rotor (12) in einem zweiten Auflagebereich in Auflage kommt, der sich vom ersten Auflagebereich unterscheidet, wobei sich der zweite Auflagebereich über einen zweiten Winkelsektor (A2) um die Längsachse (X-X) erstreckt, wobei der zweite Winkelsektor (A2) kleiner ist als der erste Winkelsektor (A1), und
o der ausgelegt ist, um eine dritte Zentrifugalkraft (C2) auf den ersten Rotor (12) auszuüben, und
- einen anderen zweiten Auflageteil (24):
oder am ersten Rotor (12) in einem dritten Auflagebereich in Auflage kommt, der sich vom ersten Auflagebereich und vom zweiten Auflagebereich unterscheidet, wobei sich der dritte Auflagebereich über einen dritten Winkelsektor (A4) um die Längsachse (X-X) erstreckt, wobei der dritte Winkelsektor (A4) kleiner ist als der erste Winkelsektor (A1), und
o der ausgelegt ist, um eine vierte Zentrifugalkraft (C4) auf den ersten Rotor (12) auszuüben.

8. Anordnung nach Anspruch 7, wobei jeder von den zweiten Auflageteilen (22, 24) eine radial äußere Fläche aufweist, die mit einer radial inneren Fläche des ersten Rotors (12) in Kontakt kommt.

9. Anordnung nach einem der Ansprüche 7 und 8, wobei mindestens eins der zweiten Auflageteile (22, 24) fest am ersten Rotor (12) angebracht ist.

10. Anordnung nach einem der Ansprüche 7 bis 9, wobei mindestens eins der zweiten Auflageteile (22, 24) einen in Bezug auf den Rest des zweiten Auflageteils (22, 24) verjüngten Abschnitt aufweist.

11. Anordnung nach einem der Ansprüche 7 bis 10, wobei mindestens eins der zweiten Auflageteile (22, 24) eine Nut (241) umfasst, die ausgelegt ist, um eine radiale Verformung des zweiten Auflageteils (22, 24) zu begünstigen.

12. Anordnung nach einem der Ansprüche 7 bis 11, wobei die zweiten Auflageteile (22, 24) Seitenabschnitte bilden, die sich in einer Umfangsrichtung auf beiden Seiten des ersten Auflageteils (21) erstrecken.

13. Anordnung nach einem der Ansprüche 1 bis 12, wobei die Anordnung ferner ein Gewicht (3) umfasst, das fest an dem Dämpfer (2) angebracht ist.

14. Anordnung nach Anspruch 13, wobei das Gewicht (3) fest am ersten Auflageteil (21) angebracht ist.

15. Anordnung nach einem der Ansprüche 1 bis 14, wobei die Anordnung ferner ein Gewicht (3) umfasst, das fest am dritten Auflageteil (23) angebracht ist.

16. Anordnung nach einem der Ansprüche 1 bis 12, wobei die Anordnung ferner umfasst:
- ein erstes Gewicht (31), das fest am ersten Auflageteil (21) angebracht ist, und
- ein zweites Gewicht (32), das fest am dritten Auflageteil (23) angebracht ist.

17. Anordnung nach einem der Ansprüche 1 bis 16, wobei jede der Schaufeln (122) von der Vielzahl von Schaufeln (122) umfasst:
- einen Schaufelfuß (1220), der die Schaufel (122) mit der Scheibe (120) verbindet,
- eine profilierte Beschaufelung (1222),
- eine Stelze (1224), die die Beschaufelung (1222) mit dem Schaufelfuß (1220) verbindet, und
- eine Plattform (1226), die die Beschaufelung (1222) mit der Stelze (1224) verbindet und sich quer zur Stelze (1224) erstreckt, wobei der erste Auflageteil (21) an der Plattform (1226) einer Schaufel (122) von der Vielzahl von Schaufeln (122) in Auflage kommt.

18. Anordnung nach Anspruch 17 in Kombination mit einem der Ansprüche 7 bis 16, wobei sich zumindest einer von dem zweiten Auflagebereich und dem dritten Auflagebereich gemäß einer gesamten axialen Länge der Plattform (1226) erstreckt.

19. Anordnung nach einem der Ansprüche 1 bis 18, wobei der zweite Rotor (140) einen Ring (1402) umfasst, wobei der Ring (1402) eine Umfangserstreckung (1404) umfasst, wobei der dritte Auflageteil (23) an der Umfangserstreckung (1404) in Auflage kommt.

20. Turbomaschine (1), umfassend eine Anordnung nach einem der Ansprüche 1 bis 19, und wobei der erste Rotor (12) ein Gebläse und der zweite Rotor (140) ein Niederdruckverdichter ist.

## Claims

1. Turbomachine assembly (1) comprising :
- a housing (10),
- a first rotor (12)
o rotatable relative to the housing (10) about a longitudinal axis (X-X), and
o including :
* a disc (120), and
* a plurality of blades (122) capable of beating relative to the disc (120) during a rotation of the first rotor (12) relative to the housing (10),
- a second rotor (140) rotatable relative to the housing (10) about the longitudinal axis (X-X), and
- a damper (2) configured to damp a displacement of the first rotor (12) relative to the second rotor (140), in a plane orthogonal to the longitudinal axis (X-X), the displacement being caused by a beat of at least one blade (122) of the plurality of blades (122), the damper (2) comprising :
o a first support part (21):
* bearing on the first rotor (12) in a first bearing zone extending over a first angular sector (A1) around the longitudinal axis (X-X),
* being configured to apply a first centrifugal force (C1) to the first rotor (12), and
* having a radially outer surface in contact with a radially inner surface of the first rotor (12),
o a second support part (22, 24) :
* bearing on the first rotor (12) in a second bearing zone, different from the first bearing zone, the second bearing zone extending over a second angular sector (A2, A4) around the longitudinal axis (X-X), the second angular sector (A2, A4) being smaller than the first angular sector (A1),
* being configured to apply a third centrifugal force (C3, C4) to the first rotor (12), and
* having a radially outer surface in contact with a radially inner surface of the first rotor (12), and
o a third support part (23):
* bearing on the second rotor (140),
* being configured to apply a second centrifugal force (C2) to the second rotor (140), and
* having a radially outer surface in contact with a radially inner surface of the second rotor (140).

2. Assembly according to claim 1, in which the first support part (21) is fixedly mounted on the first rotor (12).

3. Assembly according to claim 1, in which the damper (2) comprises a connecting part (20):
- connecting the first support part (21) to the third support part (23), and
- being thinner than the first support part (21) and the third support part (23).

4. Assembly according to one of claims 1 to 3, the assembly further comprising a sacrificial plate (230):
- fixed to the third support part (23), and
- bearing on the second rotor (140).

5. Assembly according to one of claims 1 to 4, the assembly further comprising:
- a first sacrificial plate (210) fixedly mounted on the first bearing part (21) and presenting the radially outer surface of the first bearing part (21), and
- a second sacrificial plate (232) fixedly mounted on the third bearing part (23) and presenting the radially outer surface of the third bearing part (23).

6. Assembly according to claim 5, in which a slot (213) is provided in the first bearing portion (21), the assembly further comprising a metal insert (233) inserted in the slot (213), the second sacrificial plate (232) being fixedly mounted on the metal insert (233).

7. Assembly according to one of claims 1 to 6, in which the damper (2) comprises
- a second support part (22)
o bearing on the first rotor (12) in a second bearing zone, different from the first bearing zone, the second bearing zone extending over a second angular sector (A2) about the longitudinal axis (X-X), the second angular sector (A2) being smaller than the first angular sector (A1), and o being configured to apply a third centrifugal force (C2) to the first rotor (12), and
- another second support part (24)
o bearing on the first rotor (12) in a third bearing zone, different from the first bearing zone and the second bearing zone, the third bearing zone extending from the first bearing zone to the second bearing zone over a third angular sector (A4) about the longitudinal axis (X-X), the third angular sector (A4) being smaller than the first angular sector (A1), and
o being configured to apply a fourth centrifugal force (C4) to the first rotor (12).

8. Assembly according to claim 7, in which each of the second support parts (22, 24) has a radially outer surface, contacting a radially inner surface of the first rotor (12).

9. Assembly according to one of claims 7 and 8, in which at least one of the second bearing parts (22, 24) is fixedly mounted on the first rotor (12).

10. Assembly according to one of claims 7 to 9, in which at least one of the second bearing parts (22, 24) comprises a thinned portion relative to the remainder of said second bearing part (22, 24).

11. Assembly according to one of claims 7 to 10, wherein at least one of the second bearing portions (22, 24) comprises a groove (241) configured to promote radial deformation of said second bearing portion (22, 24).

12. Assembly according to one of claims 7 to 11, in which the second parts bearing parts (22, 24) form lateral sections extending on either side of the first bearing part (21) in a circumferential direction.

13. Assembly according to one of claims 1 to 12, the assembly further comprising a flyweight (3) fixedly mounted on the damper (2).

14. Assembly according to claim 13, in which the flyweight (3) is fixedly mounted on the first support part (21).

15. Assembly according to one of claims 1 to 14, the assembly further comprising a masselotte (3) fixed to the third support part (23).

16. Assembly according to one of claims 1 to 12, the assembly further comprising:
- a first flyweight (31) fixedly mounted on the first support part (21), and
- a second flyweight (32) fixed to the third support part (23).

17. An assembly according to any one of claims 1 to 16, wherein each of the plurality of blades (122) comprises:
- a blade foot (1220) connecting the blade (122) to the disc (120),
- a profiled blade (1222),
- a stilt (1224) connecting the blade (1222) to the blade foot (1220), and
- a platform (1226) connecting the blade (1222) to the stilt (1224) and extending transversely to the stilt (1224), the first bearing portion (21) bearing on the platform (1226) of one blade (122) of the plurality of blades (122).

18. Assembly according to claim 17, in combination with one of claims 7 to 16, in which at least one of the second support zone and the third support zone extends along an entire axial length of the platform (1226).

19. Assembly according to one of claims 1 to 18, in which the second rotor (140) comprises a ferrule (1402), the ferrule (1402) comprising a circumferential extension (1404), the third support part (23) bearing on the circumferential extension (1404).

20. Turbomachine (1) comprising an assembly according to one of claims 1 to 19, and in which the first rotor (12) is a fan and the second rotor (140) is a low-pressure compressor.
